# FASCICULE DE BREVET EUROPEEN

(11) **EP 0 441 942 B1**
(45) Date de publication et mention de la délivrance du brevet: **22.03.1995**
(21) Numéro de dépôt: 90913706.9
(22) Date de dépôt: 04.09.1990
(51) Int. Cl.: F23G 7/06, F23J 15/00

(54) **PROCEDE ET INSTALLATION POUR LA COMBUSTION D'EFFLUENTS GAZEUX TOXIQUES DEPOURVUS D'OXYGENE**
VERFAHREN UND VORRICHTUNG ZUR VERBRENNUNG VON GIFTIGEN SAUERSTOFFFREIEN ABGASEN
PROCESS AND INSTALLATION FOR THE COMBUSTION OF OXYGEN-FREE TOXIC GAS EFFLUENTS

(30) Priorité: 04.09.1989 FR 8911548
(43) Date de publication de la demande: 21.08.1991
(73) Titulaire: SOCIETE GENERALE POUR LES TECHNIQUES NOUVELLES SGN, 78184 Saint-Quentin-en-Yvelines Cédex (FR)
(72) Inventeur: CARPENTIER, Serge, F-94440 Villecresnes (FR)
(74) Mandataire: Le Roux, Martine
(86) Numéro de dépôt international: FR9000641
(87) Numéro de publication internationale: WO9103685

(56) Documents cités:
- DE-A- 2 857 224
- FR-A- 2 377 005
- FR-A- 2 612 606
- PATENT ABSTRACTS OF JAPAN vol. 4, no. 88 (M-17)(570) 24 juin 1980, & JP-A-5546302 (HITACHI PLANT KENSETSU K.K.) 01 avril 1980

## Description

L'invention concerne un procédé et une installation pour la destruction par combustion d'effluents gazeux toxiques dépourvus d'oxygène.

Le problème de l'élimination de tels effluents s'est notamment posé dans les unités de fabrication de circuits intégrés où, pour doper les matériaux, sont employés des gaz chargés en hydrures d'arsenic (arsines), et/ou hydrures de phosphore (phosphines) et/ou hydrures de silicium (silanes)...

Ces gaz sont toxiques et le courant gazeux les contenant doit absolument faire l'objet d'une épuration avant d'être rejeté dans l'atmosphère.

Un procédé de traitement connu consiste à faire brûler lesdits gaz ; les produits de combustion n'étant pas toxiques ou pouvant être éliminés facilement (par exemple par filtration pour l'oxyde arsénieux).

Le brevet FR 87 03 729 publié sous le numéro 2 612 606 décrit un tel procédé avec son dispositif associé. Selon ce brevet, l'effluent est amené dans une zone de combustion par un conduit central entouré d'une tubulure amenant le gaz combustible, elle-même entourée de trois conduits annulaires amenant l'air comburant. On s'efforce de rester le plus longtemps possible en flux laminaire au-delà même du brûleur pour repousser la zone d'inflammation afin d'éviter le dépôt d'oxydes sur le brûleur. Les débits et les vitesses d'injection des gaz sont réglés dans ce but. Dans le même but, la veine de gaz combustible constitue une gaine de protection pour l'effluent vis-à-vis du gaz comburant.

On a par ailleurs décrit dans la demande DE-A-2 857 224 un procédé et son dispositif associé pour l'incinération de gaz explosibles. Ledit procédé fait éventuellement intervenir un combustible d'appoint et, pour prolonger le temps de séjour des gaz à incinérer dans la chambre de combustion, il impose un reflux de ceux-ci dans ladite chambre de combustion.

La Demanderesse propose présentement un procédé de combustion dans lequel , au contraire de celui décrit dans FR-A-2 612 606, on crée une turbulence importante.

Plus précisément, l'invention a pour objet un procédé pour la combustion d'effluents gazeux toxiques dépourvus d'oxygéne dans une flamme comportant un dard alimenté en gaz combustible et en gaz comburant dit primaire , procédé caractérisé en ce que :
- il est mis en oeuvre en dépression ;
- un gaz comburant dit secondaire est introduit au niveau dudit dard, sous la forme d'au moins un jet dit fixe, à débit et vitesse constants et suffisants pour générer une masse gazeuse turbulente au niveau dudit dard et maintenir la température de combustion voulue et d'au moins un jet dit modulable, à débit variable pour stabiliser ladite température de combustion ; lesdits jets, dirigés vers l'axe dudit dard, assurant également l'apport de comburant en excès dans la zone de combustion ;
- ledit effluent gazeux à brûler est introduit au niveau dudit dard, séparément dudit gaz comburant secondaire, dans ladite masse gazeuse turbulente générée ;
- les gaz issus de ladite zone de combustion sont envoyés dans une zone de post-combustion.

L'invention consiste donc en un procédé de combustion d'effluents gazeux toxiques, dépourvus d'oxygène. De tels effluents ne sont pas, en eux-mêmes, explosibles. Ils peuvent le devenir en présence d'oxygène.

Ils sont constitués d'un gaz vecteur chargé en impuretés. Ledit gaz vecteur peut être de l'hydrogène, de L'azote, ... ou un mélange de gaz. L'air et l'oxygène sont évidemment exclus.

Lesdits effluents gazeux à brûler selon le procédé de l'invention, peuvent, comme indiqué ci-dessus, provenir de l'industrie électronique. De tels effluents sont chargés en hydrure, notamment en phosphines, arsines... et/ou en silanes... et/ou en d'autres composés chimiques contenant notamment les atomes B, P, As, Te, Se, Cl, F.

Lesdits effluents gazeux peuvent également provenir de l'industrie nucléaire. Il peut s'agir de gaz de pyrolyse et/ou de gaz chargés en tritium, radioactifs.

Le dard est obtenu à partir d'un brûleur classique disposé en tête de la zone de combustion, alimenté en gaz combustible (gaz naturel par exemple) et en gaz comburant (air par exemple). Ce gaz comburant est dénommé primaire dans le texte de la présente demande pour le distinguer des autres courants de comburant. Avantageusement, le débit de ce gaz comburant primaire est réglé de façon à assurer la combustion, avec un faible excès de gaz comburant (10 % environ).

Selon l'invention, du gaz comburant dit secondaire est envoyé vers le dard sous forme de jets , à un débit suffisant pour assurer un excès de comburant, par rapport à la quantité nécessaire à la combustion de l'effluent toxique, et à une vitesse suffisante pour créer une masse gazeuse turbulente au niveau du dard.

Le gaz comburant secondaire est par exemple de l'air.

Le débit et la vitesse du gaz comburant secondaire sont tels que l'apparence du dard se trouve modifiée : il change de couleur, sa forme est perturbée et on observe des mouvements tourbillonnaires. On dit alors que la masse gazeuse est turbulente. Ce phénomène est connu de l'homme du métier.

Le débit et la vitesse du gaz comburant secondaire doivent être également déterminés pour assurer le maintien en température dans la zone de combustion et l'excès de comburant.

Les vitesses peuvent aller jusqu'à plusieurs dizaines de m/s.

Le gaz comburant secondaire est introduit sous forme d'au moins deux jets dirigés vers l'axe dudit dard. Ces jets peuvent converger vers l'axe du dard ou bien être dirigés de façon à créer un mouvement tourbillonnaire du comburant autour dudit dard ; dans ce cas également, l'orientation du jet participe à la création de la turbulence.

Le procédé de l'invention est mis en oeuvre, en dépression par rapport à l'atmosphère extérieure à la zone de combustion (atmosphère ambiante). Une telle dépression permet d'éviter la formation de poches de gaz, d'éviter une éventuelle dispersion des gaz vers l'extérieur. Elle facilite par ailleurs l'extraction des gaz issus de l'installation dans laquelle le procédé est mis en oeuvre.

Cette dépression est de l'ordre de 0,5 à 6 mbar (soit 50 à 600 Pa).

De façon caractéristique, le gaz comburant secondaire est amené par deux circuits différents produisant :
- au moins un jet dit fixe avec un débit et une vitesse constants et suffisants pour obtenir une masse gazeuse turbulente, et la température de combustion voulue ;
- au moins un jet dit modulable avec un débit variable pour maintenir la température ;

lesdits jets assurant également l'apport de comburant en excès.

Le courant de gaz comburant (secondaire) modulable refroidit la masse gazeuse et permet d'abaisser la température de la zone de combustion, si besoin. Par l'absence dudit courant, on provoque la remontée en température, qui peut être accélérée par réglage du débit de gaz combustible / comburant primaire.

Il suffit, dans le cadre de l'invention, que l'effluent gazeux toxique soit introduit sous forme de jet dans la masse gazeuse turbulente (un ou plusieurs jets). Peu importe l'endroit où arrive(nt) le (ou les) jet(s) d'effluent par rapport aux arrivées de gaz comburant secondaire, il suffit que la turbulence soit créée sur la masse gazeuse.

Lorsque les effluents toxiques sont de nature différente, ils peuvent être introduits sous forme de jets séparés au niveau du dard, ou bien être mélangés avant d'être introduits.

L'effluent toxique peut être introduit épisodiquement. Le débit de gaz comburant secondaire est généralement asservi à la mesure de la température dans la zone de combustion. Le procédé de l'invention permet, de façon avantageuse, de traiter des effluents dont on ne contrôle pas le débit et la vitesse ; il suffit alors de régler les débits et vitesses en gaz comburant pour aboutir à la combustion.

La température dans la zone de combustion est en général supérieure à 900°C pour le traitement des gaz toxiques précédemment cités. Ladite température est avantageusement choisie de façon à obtenir une destruction des gaz toxiques à au moins 99 % sur l'ensemble de l'installation -c'est-à-dire zone de combustion complétée éventuellement d'une zone de post-combustion dans laquelle se termine la réaction- dans laquelle le procédé de l'invention est mis en oeuvre.

En tout état de cause, elle sera choisie, par L'homme du métier, supérieure à une température critique : la température d'explosivité du mélange de gaz dans la zone de combustion. Quel que soit ledit mélange, l'homme du métier situe aux environs de 800°C cette température critique.

En l'absence d'effluent à traiter, il est intéressant de mettre en veille à une température, très légèrement supérieure à la température d'explosivité des gaz alors présents dans la zone de combustion.

Pour permettre à la réaction de combustion de se prolonger, on envoie les gaz issus de la zone de combustion vers une zone dite de post-combustion contenant un garnissage en matériaux réfractaires. Ledit garnissage est avantageusement porté à une température supérieure à la température de combustion dans la zone de combustion. Ledit garnissage assure également la filtration des gaz et une meilleure répartition des calories dans l'installation.

Ladite zone de post-combustion est évidemment, elle aussi, en dépression (0,5 à 6 mbar de préférence).

Il peut être judicieux de provoquer dans le haut de la zone de post-combustion (partie opposée au fond contenant le garnissage) une fuite amenant un léger courant de gaz comburant dit tertiaire (air en général) qui garantit un excès de comburant dans la zone de post-combustion.

Les débits et vitesses des gaz comburants sont réglés de façon à obtenir une température de 900 à 1 200°C, 1 000°C environ de préférence, dans la zone de post-combustion, dans le cadre d'une application aux effluents toxiques énumérés ci-dessus.

Les gaz sortant peuvent être rejetés directement dans l'atmosphère ou être traités, selon la quantité de toxiques résiduels et les normes de rejet en vigueur.

La présente invention a également pour objet une installation pour la combustion d'effluents gazeux toxiques dépourvus d'oxygène, dans laquelle le procédé décrit ci-dessus peut être mis en oeuvre. Ladite installation comporte un tunnel de combustion dans le fond duquel se trouve un brûleur , alimenté en gaz combustible et en gaz comburant dit primaire, et est caractérisée en ce que :
- le fond dudit tunnel est constitué par une paroi conique ouverte sur ledit tunnel, de même axe (D) que lui, ledit brûleur étant disposé sur cet axe (D) à une profondeur telle que la base du dard se situe, en cours de fonctionnement, à proximité dudit fond dudit tunnel ; et
en ce qu'elle comporte en outre :
- au moins deux tubulures , au moins une pour un jet dit fixe et au moins une autre pour un jet dit modulable, pour amener le gaz comburant secondaire au niveau dudit fond dudit tunnel ; lesdites tubulures étant orientées pour diriger en cours de fonctionnement ledit gaz comburant secondaire en jets vers ledit dard ;
- au moins une tubulure pour amener l'effluent gazeux toxique au niveau dudit fond dudit tunnel , la(les)dite(s) tubulure(s) étant orienté(e)s pour diriger, en cours de fonctionnement, ledit effluent en jet(s) convergent(s) vers l'axe (D) dudit dard ;
- une zone de post-combustion prolongeant ledit tunnel de combustion ;
- un dispositif d'extraction des gaz créant une dépression dans ledit tunnel et ladite zone de post-combustion .

L'installation selon l'invention comporte un tunnel de combustion dont le fond est constitué par une paroi conique. Cette paroi est généralement constituée de matériaux réfractaires sur une épaisseur suffisante pour assurer l'isolation thermique de l'installation vis-à-vis de l'extérieur.

Dans le fond du cône est aménagé un évidement pour le brûleur. Le brûleur comprend une tubulure pour l'arrivée du gaz combustible et une autre tubulure pour l'arrivée du gaz comburant primaire.

Ce peut être par exemple un ouvreau ménagé au fond du tunnel, dans lequel débouche le brûleur, le dard se développant alors dans l'ouvreau.

Dans une autre réalisation, le brûleur comprend deux tubulures concentriques, et la tubulure amenant le combustible est placée en retrait du fond du cône du tunnel, afin de faciliter le mélange combustible/comburant primaire avant le développement du dard, la base du dard étant pratiquement au niveau du fond du cône du tunnel de combustion.

Des moyens de réglage des débits sont prévus sur ces tubulures ; ils sont de préférence asservis à la mesure de la température dans l'installation.

Sur la paroi conique du tunnel de combustion, débouchent les arrivées de gaz comburant secondaire et d'effluent toxique.

Le gaz comburant secondaire est amené par au moins deux tubulures qui traversent la paroi conique sur toute son épaisseur; les tubulures sont dimensionnées pour que le gaz s'échappe sous forme de jet. On peut donner à ces tubulures une forme de fente de façon à couvrir par les jets une surface plus grande.

Une réalisation plus favorable consiste à prévoir plusieurs tubulures par exemple trois ou quatre, disposées régulièrement sur le pourtour de la paroi conique. Selon les cas, les tubulures sont disposées de façon que les jets convergent vers l'axe du dard sensiblement en un même point, ou bien elles sont inclinées identiquement sur le pourtour de la paroi conique de façon à créer un mouvement rotatif du gaz comburant introduit.

La (les) tubulure(s) amenant l'effluent, traverse(nt) également la paroi conique et est (sont) disposée(s) de façon à diriger le(s) jet(s) d'effluent vers l'axe du dard sensiblement en un même point. De préférence, on dispose plusieurs tubulures réparties régulièrement sur le pourtour de la paroi conique.

On prévoit des tubulures de gaz comburant secondaire pour jets dits fixes et des tubulures pour jets dits modulables, chaque type de jet étant piloté indépendamment de l'autre.

Dans une réalisation particulière, sont prévues des tubulures séparées en deux parties par une paroi, les jets débouchant alors sensiblement au même endroit.

Les dimensions du tunnel de combustion sont déterminées par l'homme du métier en fonction des produits traités, de la température de combustion à obtenir, du temps de séjour ...

Un dispositif , par exemple un ventilateur d'extraction, est monté sur la tuyauterie d'extraction des gaz pour créer la dépression dans l'installation.

Ladite installation comporte un tunnel de combustion suivie d'une zone de post-combustion, ladite zone comportant également des parois en réfractaire et son axe faisant avantageusement un angle avec celui du tunnel de combustion. Le fond de ladite zone est muni d'un garnissage en matériau réfractaire et une tubulure latérale permet la sortie des gaz ayant traversé ledit garnissage.

Dans le haut de la zone de post-combustion (le haut étant opposé au fond), un clapet d'admission peut être aménagé, permettant le passage de comburant (comburant tertiaire) vers le fond de ladite zone de post-combustion. Avantageusement, ledit clapet est utilisé comme clapet d'expansion, pour compenser des surpressions accidentelles.

Les figures ci-après illustrent l'invention :
- les figures 1A et 1B représentent des réalisations préférées de l'installation selon l'invention ;
- les figures 2A, 2B et 3A montrent en coupe (vue selon l'axe du tunnel de combustion) le fond du tunnel avec le brûleur et les tubulures pour les gaz, la figure 3B montre une vue en coupe de l'installation 1B selon la direction F.

La figure 1A montre une installation comprenant un tunnel de combustion 1 d'axe (D) suivie d'une zone de post-combustion 2 disposée perpendiculairement audit tunnel.

Le fond du tunnel 1 est constitué par une paroi conique 3 ouverte sur le tunnel. Le tunnel avec son fond est entouré d'une épaisseur 4 de briques (ou autre matériau) réfractaires pour assurer l'isolation thermique.

Dans le fond du tunnel, un évidement est aménagé selon l'axe (D) et sur toute l'épaisseur de la paroi conique. Un brûleur 5 y est encastré, qui comprend une conduite 6 d'arrivée de gaz combustible (gaz naturel) et une conduite 7 amenant le gaz comburant primaire (air). Un dard 8 se développe dans le fond du tunnel.

Sur la figure 1A, la base du dard est au fond du cône de la paroi conique ; sur la figure 1B, elle est située dans l'ouvreau placé sur l'évidement aménagé dans le fond du cône.

Des tubulures 9 et 10 traversent la paroi conique pour amener respectivement le gaz comburant secondaire (air) et l'effluent toxique.

Dans l'exemple illustré figures 1A et 2A, on a disposé trois tubulures 9 et trois tubulures 10. Les tubulures 9 sont disposées de façon que leurs axes convergent sur l'axe (D) du tunnel en un point A, les tubulures 10 en un point B et le point B est situé au-delà du point A.

Par contre, dans la figure 18, les tubulures 9 convergent aux points A1 et A2, les tubulures 10 au point B et les points A1 et A2 sont situés au-delà du point B.

Sur la coupe figure 2A, selon un mode de réalisation de l'invention, les tubulures 9 amenant le gaz comburant secondaire ont une forme de fente alors que les tubulures 10 ont une forme circulaire.

La figure 3A présente une variante préférée, dans laquelle les tubulures 9 sont séparées en deux parties par une cloison 11. Dans la partie 12, la plus proche du brûleur, circule le gaz comburant secondaire à jet fixe et dans la partie 13 le gaz comburant secondaire à jet modulable. Les deux parties sont alors alimentées par des tuyauteries différentes. Sur les tuyauteries d'alimentation, sont placés des moyens appropriés de réglage en débit et vitesse.

La figure 18 montre des tubulures séparées 9A et 9B pour amener le gaz comburant secondaire sous forme de jet respectivement modulable et fixe.

La figure 28 montre en coupe les tubulures 9B inclinées de façon à créer un mouvement rotatif du gaz comburant secondaire dit à jet fixe autour du dard.

Les tubulures 10 sont réparties en trois groupes de trois tubulures 10A, 108, 10C qui amènent chacune un effluent toxique de nature différente, par exemple. Les tubulures des groupes sont régulièrement disposées sur le pourtour de la paroi conique.

Selon la figure 1A, les gaz issus du tunnel de combustion 1 sont déviés vers la zone 2 de post-combustion qui contient en son fond un garnissage 14 (en carbure de silicium par exemple) pouvant être évacué par une porte de soutirage 15 et amené par une porte 16. La porte 16 peut comporter un clapet 17 par lequel arrive alors le comburant tertiaire (air) qui est entraîné avec les gaz de combustion vers le garnissage. Les gaz ayant traversé le garnissage, quittent l'installation par la tuyauterie 18.

L'invention est illustrée par l'exemple ci-après. Dans une installation du type décrit ci-dessus dont la chambre de combustion cylindrique a un diamètre extérieur d'environ 1 200 mm, un diamètre intérieur d'environ 400 mm, une longueur approximative intérieur de 1 600 mm et dont la chambre de post-combustion -qui fait suite à ladite chambre de combustion- contient des agrégats de carbure de silicium, on a traité un gaz chargé en arsine, a 6 000 ppm en volume, à un débit de 14 Nm³/h.

En tête et dans l'axe du tunnel de combustion, on trouve un ouvreau de brûleur supportant le brûleur proprement dit et les arrivées d'air et de gaz.

Le gaz vecteur chargé en arsine est envoyé dans l'ouvreau vers le tunnel de combustion. Il est composé de :
- hydrogène 10,2 Nm³/h
- azote 3,0 Nm³/h

Le combustible intervenant est du gaz naturel, débité à raison de 1,1 Nm³/h au nez du brûleur préalablement mélangé dans le brûleur à 6 Nm³/h d'air primaire (comburant primaire). La proportion air/gaz a été maintenue constante, quelle que soit l'allure de la flamme du brûleur, avec un excès d'air de 10 % par rapport à la stoechiométrie.

Par l'ouvreau du brûleur arrive également, à une vitesse de 12 m/s le gaz comburant secondaire composé de :
- un air à débit constant (33 Nm³/h) et à vitesse constante (12 m/s) pour le balayage turbulent du tunnel de combustion,
- un air modulé à débit variable (de 0 à 35 Nm³/h) pour le maintien en température.

La dépression dans le tunnel est de 5 mbar.

La température mesurée avant le garnissage de carbure de silicium est de 1 000°C. Le volume des fumées à cette température est de 90 Nm³/h.

Lesdites fumées sont ensuite refroidies de 1 000°C à 700°C dans un échangeur de chaleur puis subissent une dilution, par de l'air ambiant, d'un facteur 4 (325 Nm³/h) pour être ramenées à une température de 100-120°C avant une filtration à très haute efficacité (pour arrêter 99,99 % des particules de l'ordre de 0,3 »m) visant à retenir l'acide arsénieux, solide, formé, avant rejet à la cheminée.

A ce niveau, la charge en arsine n'est plus que de 0,5 ppm en volume. Le rendement d'épuration assuré par l'installation est donc de 99,966 %, supérieur au 99,95 % exigés (après avoir tenu compte de la dilution au refroidissement).

En outre, la composition des fumées à la cheminée était approximativement la suivante :
- azote 80,0 %
- oxygène 18,0 %
- eau (vapeur) 1,5 %
- gaz carbonique 0,5 %

Une telle installation est particulièrement bien adaptée à l'épuration des gaz issus de l'industrie électronique : non seulement il y a combustion pratiquement complète des éléments combustibles toxiques, mais la formation d'oxydes d'azote ou autres gaz toxiques est évitée.

## Revendications

1. Procédé pour la combustion d'effluents gazeux toxiques dépourvus d'oxygène, dans une flamme comportant un dard alimenté en gaz combustible et en gaz comburant dit primaire, caractérisé en ce que :
- il est mis en oeuvre en dépression ;
- un gaz comburant dit secondaire est introduit au niveau dudit dard, sous la forme d'au moins un jet dit fixe, à débit et vitesse constants et suffisants pour générer une masse gazeuse turbulente au niveau dudit dard et maintenir la température de combustion voulue et d'au moins un jet dit modulable, à débit variable pour stabiliser ladite température de combustion ; lesdits jets, dirigés vers l'axe dudit dard, assurant également l'apport de comburant en excès dans la zone de combustion ;
- ledit effluent gazeux à brûler est introduit au niveau dudit dard, séparément dudit gaz comburant secondaire, dans ladite masse gazeuse turbulente générée ;
- les gaz issus de ladite zone de combustion sont envoyés dans une zone de post-combustion.

2. Procédé selon la revendication 1, caractérisé en ce que le(s) jet(s) modulable(s) a(ont) un débit asservi à la mesure de la température dans la zone de combustion.

3. Procédé selon l'une des revendications 1 ou 2, caractérisé en ce que les zones de combustion et de post-combustion sont en dépression de 50 à 600 Pa par rapport à l'atmosphère ambiante.

4. Procédé selon l'une quelconque des revendications 1 à 3, caractérisé en ce qu'un courant de gaz comburant supplémentaire (dit comburant tertiaire) est introduit dans les gaz issus de la zone de combustion, pour garantir un excès en comburant dans la zone de post-combustion.

5. Procédé selon l'une quelconque des revendications 1 à 4, caractérisé en ce qu'il règne dans la zone de post-combustion une température comprise entre 900 et 1 200°C et de préférence une température d'environ 1 000°C.

6. Procédé selon l'une quelconque des revendications 1 à 5, caractérisé en ce que l'effluent traité contient au moins l'un des constituants suivants : silane, B, P, As, Te, Se, Cl, F.

7. Installation pour la combustion d'effluents gazeux toxiques dépourvus d'oxygène par mise en oeuvre du procédé selon l'une quelconque des revendications précédentes, ladite installation comportant un tunnel de combustion (1) dans le fond duquel se trouve un brûleur (5), alimenté en gaz combustible et en gaz comburant dit primaire, et étant caractérisée en ce que :
- le fond dudit tunnel (1) est constitué par une paroi conique (3) ouverte sur ledit tunnel (1), de même axe (D) que lui, ledit brûleur (5) étant disposé sur cet axe (D) à une profondeur telle que la base du dard se situe, en cours de fonctionnement, à proximité dudit fond dudit tunnel (1) ; et
en ce qu'elle comporte en outre :
- au moins deux tubulures (9), au moins une pour un jet dit fixe et au moins une autre pour un jet dit modulable, pour amener le gaz comburant secondaire au niveau dudit fond dudit tunnel (1) ; lesdites tubulures (9) étant orientées pour diriger en cours de fonctionnement ledit gaz comburant secondaire en jets vers ledit dard ;
- au moins une tubulure (10) pour amener l'effluent gazeux toxique au niveau dudit fond dudit tunnel (1), la(les)dite(s) tubulure(s) (10) étant orienté(e)s pour diriger, en cours de fonctionnement, ledit effluent en jet(s) convergent(s) vers l'axe (D) dudit dard ;
- une zone de post-combustion (2) prolongeant ledit tunnel de combustion (1) ;
- un dispositif d'extraction des gaz créant une dépression dans ledit tunnel (1) et ladite zone de post-combustion (2).

8. Installation selon la revendication 7, caractérisée en ce que les tubulures (9) amenant le gaz comburant secondaire ont une forme de fente.

9. Installation selon l'une des revendications 7 ou 8, caractérisée en ce que l'axe de ladite zone de post-combustion (2) fait un angle avec celui (D) dudit tunnel (1) et en ce que ladite zone de post-combustion (2) est munie, en son fond, d'un garnissage de matériaux réfractaires (14).

10. Installation selon la revendication 9, caractérisée en ce qu'un clapet (17) est disposé dans le haut de ladite zone de post-combustion (2).

## Patentansprüche

1. Verfahren zur Verbrennung von giftigen sauerstofffreien Abgasen in einer Flamme mit einem Kern, der mit brennbarem Gas und sog. primärem sauerstoffhaltigem Gas gespeist wird,
**dadurch gekennzeichnet,**
- daß es bei Unterdruck durchgeführt wird;
- ein sog. sekundäres sauerstoffhaltiges Gas auf Höhe des Kernes in Form wenigstens eines sog. festen Strahls mit einem Durchsatz und einer Geschwindigkeit, die konstant und ausreichend sind, um eine turbulente gasförmige Masse auf Höhe des Kerns zu erzeugen und die gewünschte Verbrennungstemperatur aufrechtzuerhalten, und wenigstens eines sog. regulierbaren Strahls mit variablem Durchsatz zur Stabilisierung der Verbrennungstemperatur eingeführt wird, wobei die zur Achse des Kerns gerichteten Strahlen auch die Zufuhr überschüssigen sauerstoffhaltigen Gases in die Verbrennungszone sichern;
- das zu verbrennende Abgas auf Höhe des Kernes getrennt vom sekundären sauerstoffhaltigen Gas in die erzeugte turbulente gasförmige Masse eingeführt wird;
- die aus der Verbrennungszone kommenden Gase in eine Nachverbrennungszone geleitet werden.

2. Verfahren nach dem Anspruch 1,
dadurch gekennzeichnet,
daß der (die) regulierbare(n) Strahl(en) einen gemäß der Messung der Temperatur in der Verbrennungszone gesteuerten Durchsatz hat (haben).

3. Verfahren nach einem der Ansprüche 1 oder 2,
dadurch gekennzeichnet,
daß die Verbrennungs- und Nachverbrennungszonen bei einem Unterdruck von 50 bis 600 Pa bezüglich der Umgebungsatmosphäre sind.

4. Verfahren nach irgendeinem der Ansprüche 1 bis 3,
dadurch gekennzeichnet,
daß ein ergänzender Strom von sauerstoffhaltigem Gas (sog. tertiärem sauerstoffhaltigem Gas) in die aus der Verbrennungszone kommenden Gase eingeführt wird, um einen Überschuß sauerstoffhaltigen Gases in der Nachverbrennungszone zu sichern.

5. Verfahren nach irgendeinem der Ansprüche 1 bis 4,
dadurch gekennzeichnet,
daß in der Nachverbrennungszone eine Temperatur im Bereich von 900 bis 1200 °C und vorzugsweise eine Temperatur von etwa 1000 °C herrscht.

6. Verfahren nach irgendeinem der Ansprüche 1 bis 5,
dadurch gekennzeichnet,
daß das behandelte Abgas wenigstens einen der folgenden Bestandteile enthält: Silan, B, P, As, Te, Se, Cl, F.

7. Vorrichtung zur Verbrennung von giftigen sauerstofffreien Abgasen mittels Durchführung des Verfahrens nach irgendeinem der vorstehenden Ansprüche, welche Vorrichtung einen Verbrennungstunnel (1) aufweist, in dessen Boden sich ein Brenner (5) befindet, der mit brennbarem Gas und mit sog. primärem sauerstoffhaltigem Gas gespeist wird, und die dadurch gekennzeichnet ist,
- daß der Boden des Tunnels (1) aus einer konischen Wand (3) besteht, die auf dem Tunnel (1) offen und von gleicher Achse (D) wie dieser ist, wobei der Brenner (5) auf dieser Achse (D) in einer solchen Tiefe angeordnet ist, daß sich die Basis des Flammenkerns im Lauf des Betriebs in der Nähe des Bodens des Tunnels (1) befindet, und
daß sie außerdem aufweist:
- wenigstens zwei Rohre (9), wenigstens eines für einen sog. festen Strahl und wenigstens ein anderes für einen sog. regulierbaren Strahl, zum Zuführen des sekundären sauerstoffhaltigen Gases auf Höhe des Bodens des Tunnels (1), wobei die Rohre (9) ausgerichtet sind, um im Lauf des Betriebs das sekundäre sauerstoffhaltige Gas in Strahlen zum Kern zu lenken;
- wenigstens ein Rohr (10) zum Zuführen des giftigen Abgases auf Höhe des Bodens des Tunnels (1), wobei das (die) Rohr(e) (10) ausgerichtet ist (sind), um im Lauf des Betriebs das Abgas als zur Achse (D) des Kerns konvergente(n) Strahl(en) zu lenken;
- eine Nachverbrennungszone (2), die den Verbrennungstunnel (1) verlängert;
- eine Einrichtung zum Abziehen der Gase unter Erzeugung eines Unterdrucks im Tunnel (1) und in der Nachverbrennungszone (2).

8. Vorrichtung nach dem Anspruch 7,
dadurch gekennzeichnet,
daß die das sekundäre sauerstoffhaltige Gas zuführenden Rohre (9) eine Schlitzform haben.

9. Vorrichtung nach einem der Ansprüche 7 oder 8,
dadurch gekennzeichnet,
daß die Achse der Nachverbrennungszone (2) mit der (D) des Tunnels (1) einen Winkel bildet und daß die Nachverbrennungszone (2) an ihrem Boden mit einer Auskleidung aus feuerfesten Materialien (14) versehen ist.

10. Vorrichtung nach dem Anspruch 9,
dadurch gekennzeichnet,
daß ein Klappenventil (17) im Kopf der Nachverbrennungszone (2) angeordnet ist.

## Claims

1. Process for the combustion of toxic gaseous effluents bereft of oxygen, in a flame comprising an inner cone supplied with combustible gas and with so-called primary combustion-supporting gas, characterized in that:
- it is carried out at reduced pressure;
- a so-called secondary combustion-supporting gas is introduced at the level of said inner cone, in the form of at least one so-called fixed jet at a sufficient flowrate and speed to create a turbulent gaseous mass at the level of said inner cone and to maintain the desired combustion temperature and of at least one so-called modulable jet, of variable flowrate for stabilizing said combustion temperature; said jets being directed towards the axis of said inner cone, further ensuring the supply of an excess of combustion-supporting gas in the combustion zone;
- said gaseous effluent to be burned is introduced at the level of said inner cone, separately from said secondary combustion-supporting gas, into said created turbulent gaseous mass;
- the gases issued from said combustion zone are sent into a post-combustion zone.

2. Process according to claim 1, characterized in that the flowrate of the modulable jet(s) is servo-controlled by the measurement of the temperature in the combustion zone.

3. Process according to one of claims 1 or 2, characterized in that the combustion zone and the post-combustion zone are at a pressure of 50 to 600 Pa below the ambient pressure.

4. Process according to any one of claims 1 to 3, characterized in that an additional stream of combustion-supporting gas (called tertiary combustion-supporting gas) is introduced in the gases issuing from the combustion zone, in order to guarantee an excess of combustion-supporting gas in the post-combustion zone.

5. Process according to any one of claims 1 to 4, charaterized in that there prevails in the post-combustion zone a temperature of between 900 and 1200°C, and preferably a temperature of about 1000°C.

6. Process according to any one of claims 1 to 5, characterized in that the treated effluent contains at least one of the following constituents: silane, B, P, As, Te, Se, Cl, F.

7. Installation for the combustion of toxic gaseous effluents bereft of oxygen by carrying out the process according to any one of the preceding claims, said installation comprising a combustion tunnel (1) in the bottom of which lies a burner (5), supplied with combustible gas and so-called primary combustion-supporting gas, and being characterized in that:
- the bottom of said tunnel (1) is constituted by a conical wall (3) open on said tunnel (1) and of same axis (D) thereas; said burner (5) being disposed on this axis (D) at such a depth that the base of the inner cone lies in the vicinity of the bottom of said tunnel (1) during operation; and
in that said installation further comprises:
- at least two pipes (9), at least one for a so-called fixed jet and at least another for a so-called modulable jet, for supplying the secondary combustion-supporting gas to the level of said bottom of said tunnel (1); said pipes (9) being oriented so that during operation, said combustion-supporting gas is directed as jets towards said inner cone,
- at least one pipe (10) for supplying the toxic gaseous effluent to the level of said bottom of said tunnel (1), said pipe(s) (10) being oriented so that, during operation, said effluent is directed in jet(s) converging towards the axis (D) of said inner cone,
- a post-combustion zone (2) extending said combustion tunnel (1);
- a gas extraction device creating a reduced pressure in said tunnel (1) and in said post-combustion zone (2).

8. Installation according to claim 7, characterized in that said pipes (9) supplying the secondary combustion-supporting gas are in the form of a slot.

9. Installation according to one of claims 7 or 8, characterized in that the axis of said post-combustion zone (2) makes an angle with that (D) of said tunnel (1) and in that said post-combustion zone (2) is provided, in its bottom, with a lining (14) of refractory materials.

10. Installation according to claim 9, characterized in that a flap valve (17) is disposed in the top part of the post-combustion zone (2).
